# EUROPÄISCHE PATENTSCHRIFT

(11) **EP 0 098 791 B1**
(45) Veröffentlichungstag und Bekanntmachung des Hinweises auf die Patenterteilung: **05.03.1986**
(21) Anmeldenummer: 83710043.7
(22) Anmeldetag: 29.06.1983
(51) Int. Cl.: A61K 7/46, C07C 69/24, C07C 67/44, C07C 67/08

(54) **2-Methylpentansäureester mit verzweigtem oder carbocyclischem Alkoholrest, deren Herstellung und Verwendung als Riechstoffe**
2-Methylpentanoic-acid esters with branched or carbocyclic alcohols, their preparation and use as perfuming agents
Esters de l'acide 2-méthylpentanoique avec alcools ramifiés ou carbocycliques, leur préparation et leur utilisation comme produits odoriférants

(30) Priorität: 07.07.1982 DE 3225293
(43) Veröffentlichungstag der Anmeldung: 18.01.1984
(73) Patentinhaber: Henkel Kommanditgesellschaft auf Aktien, 40191 Düsseldorf (DE)
(72) Erfinder: Schaper, Ulf Armin, Dr., D-4150 Krefeld (DE); Bruns, Klaus, Prof. Dr., D-4150 Krefeld-Traar (DE)

## Beschreibung

Es wurde gefunden, daß 2-Methylpentansäureester der Formel worin R ein verzweigter oder carbocyclischer Rest der Formel ist mit
_{R}¹ = H, CH₃
R² = H, CH₃, C₂H₅
R³ = C₂H₅, n-C₃H₇, CH(CH₃)₂, n-C₄H₉
   wobei nur einer der Reste R¹, R² = H sein kann oder mit
R^{1,} R² = (CH₂)ₙ, n = 3. oder 4
R³ = H
wertvolle Riechstoffe mit blumiger, fruchtiger, würziger, holziger Note mit hervorragender Haftfestigkeit sind.

Die Herstellung der Verbindungen erfolgt durch Veresterung von 2-Methylpentansäure mit einem verzweigten oder carbocyclischen Alkohol entsprechend der vorstehenden allgemeinen Formel. Die Veresterungsreaktion erfolgt nach bekannten Verfahren der organischen Chemie.

Als alkoholische Komponente kommen vor allem folgende Verbindungen in Betracht : 2-Pentanol, 2-Methylbutanol, 2-Methylpentanol, 2-Ethylbutanol, 2,3-Dimethylbutanol, 2-Ethylhexanol, Cyclopentanol, Cyclohexanol.

Der 2-Methylpentansäure-2-Methylpentylester läßt sich besonders vorteilhaft herstellen aus 2-Methylpentanal durch Umsetzung nach Claisen-Tischtschenko mit Aluminiumalkoholat als Katalysator unter Disproportionierung des Aldehyds zu Säure und Alkohol, wobei die Komponenten unmittelbar zu dem gewünschten Ester weiterreagieren. Die beanspruchten 2-Methylpentansäureester zeichnen sich durch interessante blumige, fruchtige, würzige, holzige Geruchsnoten aus. Sie besitzen eine außergewöhnliche Haftfestigkeit und lassen sich sehr gut mit üblichen Parfüminhaltsstoffen und anderen Riechstoffen zu neuartigen Kompositionen kombinieren, denen sie ebenfalls eine hohe Haftfestigkeit verleihen. Der Anteil der 2-Methylpentansäureester in den Riechstoffkompositionen beträgt im allgemeinen 1-50 Gewichtsprozent. Derartige Kompositionen können zur Parfümierung von kosmetischen Präparaten, wie Cremes, Lotionen, Duftwässern, Aerosolen, Toiletteseifen, und Mundpflegemitteln, sowie in der Extrait-Parfümerie verwendet werden. Sie können ferner zur Geruchsverbesserung technischer Produkte, wie Wasch- und Reinigungsmittel, Weichspüler, dienen. Es werden etwa 0,05-2 Gewichtsprozent an Komposition, bezogen auf das gesamte Produkt, eingesetzt.

Die beanspruchten 2-Methylpentansäureester sind neue Verbindungen, mit Ausnahme des 2-Methylpentansäure-2-methylpentylesters. Letzterer ist in Beilsteins Handbuch der Organischen Chemie, Bd. 2, E II, Seite 943, beschrieben. Es wird jedoch keine Aussage über Geruchsqualität oder parfümistische Eignung gemacht.

Aus DE-OS 25 30 227 sind niedere Alkylester der 2-Methylpentensäure, gegebenenfalls im Gemisch mit niederen Alkylestern der 2-Methylpentansäure bekannt, die als Würzessenz für flüssige und feste Lebensmittel und dergleichen bzw. als Parfüm für kosmetische und hygienische Präparate dienen. Es werden jedoch weder die beanspruchten 2-Methylpentansäureester mit verzweigter oder carbocyclischer Alkoholkomponente, nach deren besondere Eigenschaften erwähnt.

### Beispiele

### 1. Allgemeine Herstellvorschrift

0,1 Mol 2-Methylpentansäure, 0,12 Mol verzweigter Alkohol, 100 ml Cyclohexan und 0,1 g Paratoluolsulfonsäure werden zum Sieden erhitzt. Das freigesetzte Wasser wird azeotrop ausgekreist. Nach beendeter Umsetzung wird das auf Raumtemperatur abgekühlte Reaktionsgemisch zunächst mit 10 %iger Natronlauge, danach mit gesättigter Natriumsulfatlösung neutral gewaschen, über Natriumsulfat getrocknet, im Vakuum eingeengt und über eine 20 cm Füllkörperkolonne destilliert.

Ausbeute : 70-90 % d. Th.

Folgende Ester wurden nach dieser allgemeinen Herstellungsvorschrift hergestellt :
1a) 2-Methylpentansäure-2-pentylester Geruch : fruchtig, nach Banane
1 b) 2-Methylpentansäure-2-methylbutylester Geruch : Kamille-Note, würzig
1c) 2-Methylpentansäure-2-methylpentylester Geruch : Apfelschale-Note, rosig, grün
ld) 2-Methylpentansäure-2-ethylbutylester Geruch : fruchtig
1e) 2-Methylpentansäure-2,3-dimethylbutylester Geruch ; würzig
1f) 2-Methylpentansäure-2-ethylhexylester Geruch : holzig, Guajak-Note
1g) 2-Methylpentansäure-cyclopentylester Geruch : würzig
1 h) 2-Methylpentansäure-cyclohexylester Geruch : Rosenoxid-Note

### 2. Claisen-Tischtschenko-Reaktion mit 2-Methylpentanal zur Herstellung von 2-Methylpentansäure-2-methylpentylester

100 g 2-Methylpentanal wurden unter Rühren tropfenweise bei Raumtemperatur mit 5 g eines Gemisches aus zwei Teilen Aluminiumisopropylat und einem Teil Aluminiumisobutyrat versetzt.

Nach Zugabe von ca. 1 g des Alkoholat-Gemisches trat eine exotherme Reaktion ein. Die Reaktionstemperatur wurde durch Kühlung des Kolbens mit Eiswasser unter 40 °C gehalten. Nach Zugabe von insgesamt 3 g des Alkoholat-Gemisches hielt sich die Reaktionstemperatur ohne äußere Kühlung bei 30 °C.

Das klare, farblose Reaktionsgemisch wurde unter Kühlung mit 16 g 10 %iger Schwefelsäure versetzt und in 500 ml Ether aufgenommen. Die wäßrige Phase wurde abgetrennt, die organische Phase mit Wasser neutral gewaschen, getrocknet und eingeengt.

104 g Rohprodukt wurden über eine 20 cm Füllkörperkolonne destilliert und ergaben 81,8 g des gewünschten Esters mit einem Siedepunkt von 104 °C bei 17 mbar.

## Patentansprüche (Patentansprüche für folgende(n) Vertragsstaat(en) : BE, CH, DE, FR, GB, JT, LI, NL)

1. Verwendung von 2-Methylpentansäureestern der Formel worin R ein verzweigter oder carbocyclischer Rest der Formel ist mit
R¹ = H, CH₃
R² = H, CH₃, C₂H₅
R3 _{= C2H5}, _{n-C3H7}, CH(CH₃)₂, n-C₄H₉
wobei nur einer der Reste R¹, R² = sein kann oder mit
R¹, R² = (CH₂)ₙ, n = 3 oder 4
R³ = H
als Riechstoffe.

2. Riechstoffkomposition, dadurch gekennzeichnet, daß sie 2-Methylpentansäureester gemäß Anspruch 1 in einer Menge von 1-50 Gewichtsprozent, bezogen auf die gesamte Komposition, enthalten.

3. Neue 2-Methylpentansäureester der Formel

4. Verfahren zur Herstellung der 2-Methylpentansäureestern des Anspruches 3 durch Veresterung von 2-Methylpentansäure mit einem der allgmeinen Formel entsprechenden verzweigten oder carbocyclischen Alkohol. worin R ein verzweigter oder carbocyclischer Rest der Formel ist, mit
R¹ = H, CH₃
R² = H, CH₃, C₂H₅
R³ = C₂H₅, n-C₃H₇, CH(CH₃)₂, n-C₄H₉
wobei nur einer der Reste R¹, R² = H sein kann, oder mit
R¹, R² = (CH₂)ₙ, n = 3 oder 4
R³ = H,
mit Ausnahme des 2-Methylpentansäure-2-methylpentylesters.

## Patentansprüche (Patentansprüche für folgende(n) Vertragsstaat(en) : AT)

1. Verwendung von 2-Methylpentansäureestern der Formel worin R ein verzweigter oder carbocyclischer Rest der Formel ist mit
_{R}¹ = H, CH₃
R² = H, CH₃, C₂H₅
R³ = C₂H₅, n-C₃H₇, CH(CH₃)₂, n-C₄H⁹
wobei nur einer der Reste R¹, R² = H sein kann oder mit
R¹, R² = (CH₂)ₙ, n = 3 oder 4
R³ = H
als Riechstoffe.

2. Verwendung von 2-Methylpentansäureestern nach Anspruch 1, dadurch gekennzeichnet, daß neben üblichen Parfüminhaltsstoffen und anderen Riechstoffen der Anteil der 2₋Methylpentansäureester an der gesamten Riechstoffkomposition zwischen 1 und 50 Gew.-% liegt.

3. Verfahren zur Herstellung von 2-Methylpentansäureestern der allgemeinen Formel worin R ein verzweigter oder carbocyclischer Rest der Formel ist, mit
_{R}¹ = H, CH₃
R² = H, CH₃, C₂H₅
R³ = C₂H₅, n-C₃H₇, CH(CH₃)₂, n-C₄H₉
wobei nur einer der Reste R¹, R² = H sein kann, oder mit
. R¹, R² = (CH2)ₙ, n = 3 oder 4
R³ = H,
durch Veresterung von 2-Methylpentansäure mit einem der allgemeinen Formel entsprechenden verzweigten oder carbocyclischen Alkohol.

## Claims (Claims for the following Contracting State(s) : BE, CH, DE, FR, GB, IT, LI, NL)

1. The use of 2-methylpentanoic acid esters corresponding to the following formula in which R is a branched or carbocyclic radical corresponding to the formula wherein
R¹ = H, CH₃
R² = H, CHₛ, C₂H₅
R³ = C₂H₅, n-C₃H₇, CH(CH₃)₂, n-C₄H₉
with the proviso that only one of the radicals R¹, R² can represent H, or wherein
R¹, R² = (CH₂)ₙ, n = 3 or 4
_{R}³ = H
as perfumes.

2. A perfume composition containing the 2-methylpentanoic acid esters claimed in Claim 1 in a quantity of from 1 to 50 % by weight, based on the composition as a whole.

3. New 2-methylpentanoic acid esters corresponding to the following formula in which R is a branched or carbocyclic radical corresponding to the following formula wherein
R¹ = H, CH₃
R² = H, CH₃, C₂H₅
R³ = C₂H₅, n-C₃H₇, CH(CH₃)₂, n-C₄H₉
with the proviso that only one of the radicals R¹, R² represent H, or wherein
R¹, R² = (CH₂)ₙ, n = 3 or 4
R³ = H,
with the exception of 2-methylpentanoic acid-2-methylpentyl ester.

4. A process for producing the 2-methylpentanoic acid esters claimed in Claim 3 by esterification of 2-methylpentanoic acid with a branched or carbocyclic alcohol corresponding to the general formula.

## Claims (Claims for the following Contracting State(s) : AT)

1. The use of 2-methylpentanoic acid esters corresponding to the following formula in which R is a branched or carbocyclic radical corresponding to the following formula wherein
R¹ = H, CH₃
R² = H, CH₃, C₂H₅
Rₛ = C₂H₅, n-C₃H₇, CH(CH₃)₂, n-C₄H₉
with the proviso that only one of the radicals R¹, R² can represent H, or wherein
R^{1,} R² = (CH₂)ₙ, n = 3 or 4
R³ = H
as perfumes.

2. The use of 2-methylpentanoic acid esters as claimed in Claim 1, characterized in that, in addition to other standard perfume ingredients and other perfumes, the perfume composition as a whole contains from 1 to 50 % by weight of the 2-methylpentanoic acid esters.

3. A process for producing 2-methylpentanoic acid esters corresponding to the following general formula in which R is a branched or carbocyclic radical corresponding to the following formula wherein
R¹ = H, CH₃
R² = H, CH₃, C₂H₅
R³ = C₂H₅, n-C₃H₇, CH(CH₃)₂, n-C₄H₉
with the proviso that only one of the radicals R¹, R² can represent H, or wherein
R¹, R² = (CH₂)ₙ, n = 3 or 4
R³ = H,
by esterification of 2-methylpentanoic acid with a branched or carbocyclic alcohol corresponding to the general formula.

## Revendications (Revendications pour l'(les) Etat(s) contractant(s) suivant(s) : BE, CH, DE, FR, GB, IT, LI, NL)

1. Utilisation d'esters de l'acide 2-méthyl-pentanoïque de formule : dans laquelle R représente un radical ramifié ou carbocyclique de formule : où
R¹ = H, CH₃
R² = H, CH₃, C₂H₅
R³ = C₂H₅, n-C₃H₇, CH(CH₃)₂, n-C₄H₉
un seul des radicaux R¹, R² pouvant être = H ou
R¹, R² = (CH₂)ₙ, n = 3 ou 4,
_{R}³ = H,
comme parfums.

2. Composition de parfum, caractérisée en ce qu'elle contient des esters de l'acide 2-méthyl-pentanoïque selon la revendication 1 en une quantité de 1 à 50 % en poids, calculé sur la composition totale.

3. Nouveaux esters de l'acide 2-méthyl-pentanoïque de formule : dans laquelle R représente un radical ramifié ou carbocyclique de formule : où
R¹ = H, CH₃,
R² = H, CH₃, C₂H₅,
R³ = C₂H₅, n-C₃H₇, CH(CH₃)₂, n-C₄H₉,
un seul des radicaux R¹, R² pouvant être = H ou
R¹, R² = (CH₂)ₙ, n = 3 ou 4,
_{R}³ = H,
à l'exception de l'ester 2-méthyl-pentylique de l'acide 2-méthyl-pentanoïque.

4. Procédé de préparation des esters de l'acide 2-méthyl-pentanoïque de la revendication 3 par estérification d'acide 2-méthyl-pentanoïque avec un alcool ramifié ou carbocyclique répondant à la formule générale.

## Revendications (Revendications pour l'(les) Etat(s) contractant(s) suivant(s) : AT)

1. Utilisation d'esters de l'acide 2-méthyl-pentanoïque de formule : dans laquelle R représente un radical ramifié ou carbocyclique de formule : où
_{R}¹ = H, CH₃,
R² = H, CH₃, C₂H₅,
R³ = C₂H₅, n-C₃H₇, CH(CH₃)₂, n- C₄H₉,
un seul des radicaux R¹, R² pouvant être = H ou
R^{1,} R² = (CH₂)ₙ, n = 3 ou 4
_{R}³ = H
comme parfums.

2. Utilisation d'esters de l'acide 2-méthyl-pentanoïque selon la revendication 1, caractérisée en ce que, outre les substances habituellement contenues dans les parfums et d'autres parfums, la quantité des esters de l'acide 2-méthyl-pentanoïque dans la composition totale de parfum se situe entre 1 et 50 % en poids.

3. Procédé de préparation d'esters de l'acide 2-méthyl-pentanoïque de formule générale : dans laquelle R représente un radical ramifié ou carbocyclique de formule : où
R¹ = H, CH₃,
R² = H, CH₃, C₂H₅,
_{R3 =} C₂H₅, n-C₃H₇, CH(CH₃)₂, n-C₄H₉,
un seul des radicaux R¹, R² pouvant être = H ou
R¹, R² = (CH₂)ₙ, n = 3 ou 4
R³ = H,
par estérification de l'acide 2-méthyl-pentanoïque avec un alcool ramifié ou carbocyclique répondant à la formule générale ci-dessus.
